# EUROPÄISCHE PATENTANMELDUNG

(11) **EP 4 425 276 A1**
(43) Veröffentlichungstag der Anmeldung: **04.09.2024**
(21) Anmeldenummer: 23159228.8
(22) Anmeldetag: 28.02.2023
(51) Int. Cl.: G04D 1/00, G04D 5/00

(54) **MODULARE ANLAGE ZUR MONTAGE UND INSTANDSETZUNG VON UHRWERKEN**

(71) Anmelder: Gschwind, Peter T., 3280 Murten (CH)
(72) Erfinder: Gschwind, Peter T., 3280 Murten (CH)
(74) Vertreter: AMMANN PATENTANWÄLTE AG

(57) **Zusammenfassung**

Eine modulare Anlage (1) zur Montage und Instandsetzung umfasst eine anpassbare Anzahl Montagearbeitsplätze (3), mindestens einen Regulierarbeitsplatz (4), eine zentrale Ölstation (9) und ein Transportsystem (6, 7) zum Transport von Uhrwerken in zerlegtem oder teilweise zerlegtem Zustand zwischen den Stationen (3, 4, 9). Durch die Aufteilung der Arbeitsgänge in relativ einfaches Montieren und die anspruchsvolleren des Ölens und des Regulierens und das Verbinden der entsprechenden Stationen mit einem Transportsystem (6, 7) sowie einer Kombination von zwei Transportsystemen (12, 13) an den Montageplätzen zum kontrollierten Platzieren der Bestandteile eines bestimmten Uhrwerks und der zugehörigen Transportkomponenten an einem Montageplatz (3) wird eine parallele, aber fehlerfreie und mit höherer Geschwindigkeit ablaufende Instandsetzung von Uhrwerken erzielt. Bevorzugt ist die Ölstation (9) hoch automatisiert, um die Ölvorgange reproduzierbar und schnell durchzuführen. Mit der bevorzugten Verwendung eines Manipulationsrings wird es möglich, Uhrwerke verschiedener Dimensionen mit einheitlichen Werkzeugen zu handhaben,

## Beschreibung

Die vorliegende Erfindung bezieht sich auf eine modulare Anlage gemäss Oberbegriff des Anspruchs 1.

In der Uhrenindustrie ist die Automation der arbeitsintensiven Montage von Uhrwerken seit über 50 Jahren ein wichtiges Anliegen, um die Produktivität zu steigern. Diverse Bemühungen wurden unternommen, um vor allem bei Quarz-Uhrwerken und neuerdings auch bei mechanischen Uhrwerken die Arbeitsgänge in der Montage zu automatisieren. Diese Entwicklungen haben sich bisher nicht auf den Uhrenservice übertragen, weil im Uhrenservice jede Uhr anders ist und weil jede Uhr nach einer Instandsetzung oder Reparatur wieder mit ihren ursprünglichen Bestandteilen zusammengesetzt werden muss und sich somit der Montageprozess wesentlich von der Serienproduktion unterscheidet.

Stand der Technik sind heute Montagelinien, die für einzelne Uhrwerke in Serienproduktion verschiedene Schritte der Montage, der Qualitätskontrollen und auf verschiedenen Stationen gewisse Schmier- und Ölvorgänge ausführen, unterstützt durch Montagepersonal. Diese Linien sind aber immer auf eine spezifische Gruppe von jeweils baugleichen Uhrwerkmodellen beschränkt. Jede Umstellung auf ein anderes Uhrwerkmodell ist aufwändig und benötigt stets viel Zeit für Werkzeugwechsel und Einrichtung. In der Folge wird im Uhrenservice heute noch grösstenteils traditionell gearbeitet. Durch sequenzielle Montage kann die Mitarbeiterproduktivität allenfalls verdoppelt, manchmal verdreifacht werden.

Montagelinien für die Serienproduktion sind nicht geeignet für den Einsatz im Uhrenservice, weil hier die Montageprozesse viel komplexer sind. Nach der Demontage müssen sämtliche Bestandteile der Uhr, ausser den zu wechselnden Teilen, wieder in derselben Uhr verbaut werden. Die sequenzielle Montage ist immer noch arbeitsintensiv und teils auf ausgebildete Fachkräfte angewiesen. Bei der stark ansteigenden Menge und gleichzeitigem Mangel an Fachleuten ist deshalb die sequenzielle Montage allein nicht zielführend.

Ein anderes Problem stellt das Ölen dar: Das Ölen des Uhrwerks ist ein anspruchsvoller Arbeitsgang, welcher üblicherweise von einem Uhrmacher direkt während der Reparatur ausgeführt wird, der mit den verschiedenen Uhrwerken vertraut ist. Täglich werden nur ein bis zwei Uhrwerke von einem Uhrmacher bearbeitet. Bei der sequenziellen Montage wird das Ölen aufgeteilt und je nach vorgesehenem Ablauf von verschiedenen Fachkräften durchgeführt, was aber nicht zu einer Kapazitätssteigerung führt, teils serienmässig auf eine Fachkraft beschränkt, was zu geringer Kapazitätssteigerung führt.

Eine Aufgabe der vorliegenden Erfindung ist, die Anzahl bearbeiteter Uhrwerke pro arbeitende Person signifikant zu erhöhen.

Eine andere Aufgabe besteht darin, den Bedarf an Fachpersonen zu verringern.

Eine derartige Montagelinie, oder modulare Anlage, die wenigstens die erstgenannte Aufgabe löst, ist im Anspruch 1 angegeben. Die weiteren Ansprüche geben bevorzugte Ausführungsformen der Montagelinie an.

Es braucht also eine neuartige Anlage, die jeweils erkennt, welches Uhrwerk am Arbeitsplatz liegt und gleichzeitig die dazugehörenden Bestandteile zuführt, so dass eine angelernte Montagearbeiterin oder ein angelernter Montagearbeiter die sequenziellen Schritte der Montage ausführen kann. Für diese Arbeitsgänge sind Lösungen angezeigt, welche ermöglichen, das Uhrwerk nach jeder Montageetappe zu einer automatischen Ölstation hin- und wieder an den Montagearbeitsplatz zurückzubefördern.

Diese neuartig konzipierte Ölstation soll bevorzugt sämtliche Ölstellen bedienen können, auch solche, bei denen die Bestandteile konventionell mittels eines Spezialwerkzeugs vom Uhrmacher mit der einen Hand gehalten und mit der anderen Hand geölt werden.

Weitere, bevorzugt vorhandene Merkmale einer solchen Anlage sind wie folgt:
- Die Ölstation soll ihr Programm der Ölstellen jeweils automatisch dem Uhrwerk anpassen.
- Nach einer Reihe von Montage- und Ölschritten soll das Uhrwerk an eine Regulierstation weitergeleitet, vorgeprüft und dessen Gang in verschiedenen Prüflagen gemessen und justiert werden. Danach soll das Uhrwerk an die jeweiligen Montagestationen zurückbefördert werden, wo die weiteren Montageschritte mit abermaligem zwischenzeitlichem Ölen bis zur Fertigstellung ausgeführt werden.

Die Erfindung wird weiter anhand eines Ausführungsbeispiels unter Bezugnahme auf Figuren erläutert. Es zeigt:
- Fig. 1: Perspektivische Ansicht einer modularen Anlage mit zwei Montageplätzen;
- Fig. 2: Draufsicht auf eine modulare Anlage mit vier Montageplätzen;
- Fig. 3: Vergrösserte Teilansicht aus Fig. 1: Ansicht eines Montageplatzes;
- Fig. 4: Draufsicht auf einen Montageplatz gemäss Fig. 3
- Fig. 5: Vergrösserter Ausschnitt gemäss V in Fig. 3, perspektivische Darstellung;
- Fig. 6: Perspektivische Ansicht eines Reinigungskorbs ("Körbchen");
- Fig. 7: Perspektivische Ansicht einer Ölstation;
- Fig. 8: Vergrösserte Darstellung des Drehtellers aus Fig. 7;
- Fig. 9: Kopf der Handlingeinheit in Fig. 8;
- Fig. 10: Kopf des Ölroboters;
- Fig. 11: Körbchenträger mit Reinigungskorb, perspektivische Darstellung;
- Fig. 12: Draufsicht auf den Körbchenträger gemäss Fig. 11;
- Fig. 13: Schnitt gemäss XIII - XIII in Fig. 12;
- Fig. 14: Vergrösserter Teilausschnitt gemäss XIV in Fig. 13;
- Fig. 15: Vergrösserter Teilausschnitt gemäss XV in Fig. 13;
- Fig. 16: Perspektivische Ansicht eines Werkstückträgers;
- Fig. 17: Draufsicht auf den Werkstückträger gemäss Fig. 16;
- Fig. 18: Schnitt gemäss XVIII - XVIII in Fig. 17;
- Fig. 19: Perspektivische Ansicht eines Regulierplatzes;
- Fig. 20: Draufsicht auf den Regulierplatz gemäss Fig. 19;
- Fig. 21: Vergrösserter Ausschnitt des Regulierplatzes gemäss XXI in Fig. 20;
- Fig. 22: Vergrösserter Ausschnitt der visuellen Kontrolleinheit gemäss XXII in Fig. 20;
- Fig. 23: Vergrösserter Ausschnitt der Aufzieheinheit gemäss XXIII in Fig. 20;
- Fig. 24: Ansicht der Aufzieheinheit in Ruhestellung; und
- Fig. 25: Vergrösserte Ansicht der Aufzieheinheit mit Teilaufschnitt der Aufzugszange.

Die modulare Anlage 1, welche modular ausbaubar ist, umfasst beispielhaft in Fig. 1 drei Arbeitsstationen, nämlich zwei Montagestationen 3 und eine Regulierstation 4, ein zentrales Fördersystem 6, lokale Fördersysteme 7 in Verbindung mit dem zentralen Fördersystem 6, u.a. an den Arbeitsstationen (hier: Montagestationen 3, Regulierstation 4), sowie eine automatische Öleinheit 9 zum Ölen der Uhrwerke und zu dem damit verbundenen Handling. Die Anlage 1 kann durch zusätzliche Montage- 3 oder Regulierstationen 4 ergänzt werden. Z. B. zeigt Fig. 2 eine Anlage mit vier Montagestationen 3. Denkbar sind aber auch andere Ausbaustufen, im Extremfall nur eine Montagestation oder drei, fünf, sechs usw. Montagestationen. Auch beispielsweise die Anzahl Öleinheiten 9 ist anpassbar in Übereinstimmung mit dem modularen Konzept.

Jede Station hat ihren eigenen Schaltkasten für die Steuerung, was im Störungsfall den Weiterbetrieb der anderen Stationen ermöglicht. Die zentrale Steuerung übernimmt die Zu- und Rückführung zu den verschiedenen Stationen, und - wenn bei automatischen Kontrollen an einem Uhrwerk Probleme auftreten, welche durch einen Spezialisten behoben werden müssen - zu einem speziellen Zwischenlager.

Jede Montagestation 3 besteht aus einem oberen und einem unteren Förderband. Auf dem oberen Förderband 12 wird eine Anzahl (z.B. zwanzig oder mehr) Reinigungskörbe oder Körbchen 15 auf einzelnen Körbchenträgern 17 bewegt. Jedes Körbchen ist mit einem RFID bestückt. Ein RFID ("Radio Frequency IDentification") ist ein Anhänger oder eine Markierung, die durch ein elektromagnetisches Hochfrequenzsignal abgefragt werden kann. In der Regel dient das Abfragesignal auch als Energiequelle, so dass ein RFID ohne eigene Energiequelle auskommt.

In jedem der Körbchen 15 befinden sich die einzelnen demontierten und gereinigten Bestandteile des Uhrwerkes eines definierten und mit einem RFID eindeutig gekennzeichneten Instandsetzungsauftrages. Beim Laden der Körbchen 15 auf das obere Förderband 12 werden die RFID automatisch gelesen. Das obere Förderband 12 verfügt über RFID-Leser (nicht dargestellt), welche jeweils vor und nach der Positionierungseinheit für die Montage die Position an die zentrale Steuerung übermittelt. RFIDs und RFID-Leser sind an sich bekannt und daher nicht im Detail erläutert. Insbesondere kann ein RFID auch so klein gebaut sein, dass er nur bei starker Vergrösserung in einer Figur erkennbar wäre. Z.B. kann er am Reinigungskorb 15 ("Körbchen") angeklemmt oder auf andere Art befestigt sein, oder in den Körper der Körbchen 15 integriert sein. Bemerkenswert am Körbchen 15 ist das zentral angeordnete Fach 16, indem das Uhrwerk abgelegt wird. Es zeichnet sich aus durch eine Ausbuchtung 18 für eine Stellwelle ("tige") 42 mit Krone 43 eines Uhrwerks, von dem hier nur die Werkplatte 44 dargestellt ist, da das Uhrwerk zerlegt in seine Bestandteile im Körbchen 15 liegt.

Ein Zapfen 20 legt eine verdrehsichere Anbringung des Reinigungskorbs 15 auf dem Körbchenträger 17 fest.

Das obere Band (Förderband) 12 verfügt über eine neuartige Positionierungseinheit 19, welche den Körbchenträger 17 automatisch vom oberen Band wegnimmt und im hinteren Teil der Arbeitsfläche 21 der Montagestation 3 in einem Winkel von 20° bis 45° (maximal 15° bis 55°) positioniert, damit die einzelnen Bestandteile besser einsehbar sind und herausgenommen werden können. Der Montageplatz 3 besitzt hierzu eine freie Fläche, die vor dem unteren Förderband 13, auf dem Werkstückträger 23 bewegt werden, angeordnet ist und auf der zwei Schienen 25 montiert sind, die es erlauben, einen Werkstückträger 23 manuell und präzise vom unteren Band bis zu einem Anschlag herauszuziehen. Diese Position des Werkstückträgers wird von einem Sensor und einen Lasermesser kontrolliert, welcher aus Sicherheitsgründen die Abstandsmessung vornimmt. Derartige Sensoren und Lasermesser sind in der Fördertechnik an sich bekannt und daher nicht weiter erläutert.

Danach setzt die Montagemitarbeiterin mittels Totmann-Schalter die Positionierungseinheit, welche sich in der Initial-Position befindet, mit beiden Händen in Funktion, bis der unten beispielhaft beschriebene Ablauf abgeschlossen ist, durch den ein Körbchenträger 17 vom oberen Förderband 12 in die gekippte Position vor dem oberen Förderband 12 bewegt wird. Bevorzugt werden die beschriebenen Bewegungen durch pneumatische Aktoren angetrieben.

Das Tor 27 in der Seitenführung des oberen Förderbands 12 wird geöffnet. Der vor der Öffnung platzierte Körbchenträger 17 hat beidseits jeweils zwei Aushöhlungen 29 (s. Fig. 11). Ein erster Satz Stifte einer pneumatisch angetriebenen Klemmeinheit 31 (zum Öffnen und Schliessen seitlich am Körbchenträger 17) greift in einem ersten Schritt an der vorne liegenden Aushöhlung 29 ein und zieht den Körbchenträger 17 vom oberen Fördersystem 12 durch das Tor 27 genügend weit nach vorn, um den folgenden Schritt auszuführen. Die Klemmeinheit öffnet sich, bewegt sich am Körbchenträger 27 nach hinten, schliesst sich wieder, wobei ein zweiter, weiter vorn liegender Satz von Stiften in die Höhlungen 29 eingreift. Die Stifte, die im ersten Schritt in die Höhlungen 29 eingegriffen haben, liegen nun hinter dem Körbchenträger 17. Die Klemmeinheit 31 verschiebt sich in Richtung Arbeitsfläche 21 des Montageplatzes 3 und dreht in den gewünschten Winkel ab (s. Fig. 6). Der Körbchenträger 17 ist nun positioniert und es kann montiert werden. Der Totmann-Schalter wird losgelassen. Nach der Montage erfolgt derselbe Ablauf rückwärts bis in die Initialstellung. Sämtliche Schritte werden jeweils von Detektoren überwacht. Zur Abschwächung von Erschütterungen durch den Greifvorgang sind in der Seite des Körbchenträgers 17 elastische Elemente 32 angeordnet, die das Anschlagen der Greifelemente der Klemmeinheit 31 abfedern.

In der Initial-Position können Körbchenträger 17 und Werkstückträger 23 auf den oberen und unteren Förderbändern 12, 13 ohne Einschränkung vorbeifahren.

Das untere Förderband 13 ist mit dem zentralen Fördersystem 6 der Anlage 1 mittels Weichen wie an sich bekannt verbunden. Das zentrale Fördersystem 6 ist bevorzugt ausgelegt, dass 20 oder mehr Werkstückträger auf ihm bewegt werden. Die kompletten Werkstückträger 23 sind ausgestattet mit Positionierungsrillen und Sensorplättchen und umfassen zusätzlich eine aufgesetzte Bestandteiltragplatte 33 mit RFID-Halter, einem Uhrwerkhalter 36 in Form eines Stutzens und einem Manipulationsring 35 für das Uhrwerk. Auf der Tragplatte 33 befinden sich Vertiefungen 34, die in der Form an einzelne Bestandteile eines Uhrwerks angepasst sind. Insbesondere sind die Vertiefungen 34 so ausgelegt, dass das darin eingesetzte Bestandteil, insbesondere kleine und leichte, durch Reibung, Formschluss, Federn oder Kombinationen dieser Möglichkeiten nur mit einem gewissen Kraftaufwand entnommen werden kann. Dadurch wird vermieden, dass beim Aufbringen von Schmiermittel ein Bestandteil durch die Adhäsion-/Kohäsionskräfte bzw. Oberflächenspannungseffekte aus seiner Vertiefung 34 herausgehoben wird. Andererseits dürfen diese Rückhaltekräfte aber auch nicht zu gross sein, damit die Bestandteile ohne Beschädigung für die Montage entnommen werden können, was eine sorgfältige Auslegung der Vertiefungen 34 bedingt.

Beim Beladen des oberen Förderbandes 12 werden die Körbchenträger 17 zur nächsten Station mit RFID-Lesern geführt und gestoppt, so dass ein bestimmtes zerlegtes Uhrwerk im Körbchen 15 auf diesem Körbchenträger 17 vor dem Tor 27 positioniert ist. Gleichzeitig lässt der Montagemitarbeiter einen Werkstückträger 23 für das Uhrwerk zum nächsten RFID-Leser auf dem unteren Förderband 13 transportieren. Der RFID des Werkstückträgers 23 ist mit dem RFID des Körbchenträgers 17 nun softwaremässig so verbunden, dass die weiteren Montageschritte am Uhrwerk definiert sind und dem Montagearbeiter auf einem Bildschirm (nicht dargestellt) angezeigt werden. Das untere Förderband 13 verfügt über RFID-Leser, welche jeweils vor und nach der Positionierungseinheit für die Montage der zentralen Steuerung die Position übermittelt und gleichzeitig sicherstellt, dass der passende Körbchenträger 17 auf dem oberen Band 12 positioniert wird.

Nach Beladen des oberen Förderbandes 12 mit den Körbchenträgern 17 werden die passenden Werkstückträger 23 mit dem unteren Förderband 13 einzeln zum Montagearbeitsplatz 3 transportiert und positioniert, damit die Werkplatte 44 des Uhrwerks auf den Manipulationsring 35 (s. Fig. 16 - 18) montiert werden kann. Der Manipulationsring 35 liegt auf dem Uhrwerkhalter, einem kreiszylindrischen Stutzen 36, der zentral am Werkstückträger 23 angeschraubt ist.

Durch die Erkennung des Auftrages und der dazugehörenden Daten kann entweder in Serie oder aber auch stückweise sequenziell gearbeitet werden. Die dazu gehörenden Daten werden jeweils auf dem Bildschirm an den Arbeitsplätzen, insbesondere den Montagestationen 3, angezeigt. Durch das automatische Ölen in der zentralen Öleinheit 9 gestaltet sich der Zusammenbau des Uhrwerks anders und viel schneller als beim traditionellen handwerklichen Montieren. Auf der auf dem Werkstückträger 23 aufgesetzten Bestandteiltragplatte 33 können die Bestandteile eines Uhrwerks in jeglicher Art platziert werden, auch in ungewöhnlichen Positionen. Dadurch wird es möglich, auch Stellen zu ölen, die sonst nur manuell und unter Zuhilfenahme von zwei Händen geölt werden können.

Nach jedem vollendeten sequenziellen Montage-Schritt schickt der Montagemitarbeiter den kompletten Werkstückträger 23 auf dem unteren Förderband 13 entweder zum Ölen (Öleinheit 9) oder direkt zur Regulierung (Regulierstation 4). Auf dem unteren Förderband 13 wird der Werkstückträger 23 zuerst durch ein Kontrollgerät befördert, welches feststellt, ob alles richtig montiert und platziert ist. Die Kontrolle erfolgt visuell über ein Kamerasystem. Ist dies der Fall, gelangt der Werkstückträger 23 auf das zentrale Fördersystem 6, ansonsten wird der Werkstückträger 23 direkt zurückgeführt in die Warteschlange vor der Montagestation 3. Sobald der Werkstückträger 23 beim Montagemitarbeiter angelangt, wird ihm der Fehler auf dem Bildschirm angezeigt.

Das Uhrwerk, welches sich auf dem kompletten Werkstückträger 23 befindet, der zur Regulierung 4 geht, wird beim ersten Durchgang automatisch aufgezogen. Durch den RFID und die zentrale Steuerung weiss das Aufziehgerät um was für ein Uhrwerk es sich handelt, welche Stationen es durchlaufen hat und wieviel aufgezogen werden muss.

Wenn sich der Werkstückträger 23 vor dem Positionssensor der Aufzieheinheit befindet, stoppt Ersterer und bleibt auf dem Förderband der Einstellstation blockiert. Der pneumatische Drehantrieb 39 schwenkt den Gleichstromaufzugsmotor 41 um 90° von der vertikalen in die horizontale Position gemäss Pfeil 93, wobei die Drehachse des Motors mit der Drehachse der Krone 43 des Uhrwerks 44 kongruiert. Der Linearmotor 45 bewegt dann den Gleichstromaufzugsmotor 41 und die Aufzugszange 47 vorwärts, bis der Anschlag der Aufzugszange 47 mit der Aufzugskrone 43 in Kontakt kommt.

Die Aufziehhülse wird festgehalten, während sich die Achse und die Aufziehzange 47 weiter vorwärtsbewegen und dabei das Schließen der Aufziehzange bewirken. Wenn sich der induktive Sensor im richtigen Abstand zum festen und beweglichen Anschlagring befindet, bleiben die Aufzugswelle und die Aufzugszange 47 ebenfalls stehen und der Gleichstrom-Aufzugsmotor 41 dreht die Krone 43 des Uhrwerks 44 mit einer Drehgeschwindigkeit, die durch Variieren der Versorgungsspannung des Aufzugmotors 41 zwischen 0,5 und 1,5 Umdrehungen pro Sekunde variiert werden kann.

Wenn das Uhrwerk 44 vollständig aufgezogen ist, stoppt der Aufziehmotor 41 und der Linearmotor 45 lässt das Ganze rückwärts laufen. Es ist zu beachten, dass sich die Aufziehklemme zunächst öffnet, aber dank der Wirkung einer Rückholfeder in der gleichen Position bleibt. Sie beginnt erst ihrerseits zurückzugehen, wenn sie vollständig geöffnet und frei von jeglichem Kontakt mit der Krone 43 ist.

Das maximale Aufzugsmoment der Zange 47 kann durch die Einstellung der Position des induktiven Sensors reguliert werden. Sollte der Sensor defekt sein, verhindert ein fester Endanschlag, dass der Aufzugsmechanismus des Uhrwerks 44 beschädigt wird. Diese Aufzugseinheit erlaubt mechanische Armbanduhrwerke jeglicher Grösse automatisch aufzuziehen.

Danach wird der komplette Werkstückträger 23 zur Regulierstation 4 befördert, wo ein Reguliermitarbeiter vorab die Unruhbrücke und Stosssicherungen einsetzt. Die Anlage ist so berechnet, dass der Weg vom Regulierarbeitsplatz 4 bis zum Ölen 9 lange genug ist, um das Epilam an den Hemmungsradzähnen und den Ankerpaletten vor dem Ölen der Hemmung zu entfernen.

Wenn der Werkstückträger 23 zum zweiten Mal zur Regulierstation 4 kommt, werden im Vorfeld zur Regulierstation erst die Amplitude der Schwingung der Unruh und Flachheit und Zentrierung der Spiralfeder überprüft und danach auf einem zweiten Gerät der verlorene Weg des Ankerpaletten-Eingriffs mit dem Hemmungsrad. Ist die Amplitude ungenügend und sind Flachheit und Zentrierung der Spiralfeder ungenügend, aber der verlorene Weg in der Toleranz, geht das Uhrwerk zur Regulierstation 4 und wird dort repariert. Dem Reguliermitarbeiter werden die Fehler auf einem Bildschirm an der Regulierstation 4 angezeigt. Ist die Amplitude ungenügend, jedoch die Spiralfeder in Ordnung, und ist der verlorene Weg ungenügend, geht der Werkstückträger 23 mit dem Uhrwerk 44 auf einem speziellen Förderband zu einem Spezialisten und kann nach Reparatur wieder zur Regulierung eingespeist werden. Durch das jeweilige Lesen des RFID wird dies in der zentralen Datenbank erfasst und das Uhrwerk kann unterbrechungsfrei verfolgt werden.

Mit dem ersten Messgerät 49 wird die Amplitude der Unruh-Schwingung visuell gemessen, indem während einigen Sekunden eine grosse Anzahl Bilder aufgenommen wird, damit die Amplitude auf 1 Grad genau bestimmt werden kann. Gleichzeitig werden in zwei gegenüberliegenden Richtungen die Abstände zwischen den Windungen gemessen. Hiermit kann festgestellt werden, ob die Spiralfeder zentriert, flach, konvex, oder konkav ist.

Das zweite Gerät 51 misst den verlorenen Weg visuell, indem es den Abstand vom unteren Eckpunkt der Ruhefläche der Eingangspalette zum Ankerdrehpunkt (Zentrum der Ankerachse) und den Abstand vom unteren Eckpunkt der Ruhefläche der Ausgangspalette zum Ankerdrehpunkt misst. Diese Abstände müssen bei alten Hemmungen gleich gross und damit symmetrisch sein. Bei neuen Hemmungen hingegen sind die Abstände konstruktiv unterschiedlich, da man, um eine bessere Impulskontrolle zu haben, die Hebeflächen der Ankerpaletten in der Mitte der Impulsphase in gleichem Abstand zur Achse zwischen Hemmungsrad und Anker positioniert, um den Isochronismus zu optimieren. Dadurch verändert sich konstruktiv die Distanz zum Ankerdrehpunkt, und man kann als Referenzwert, der visuell bestimmt werden soll, den Mittelwert einer Stichprobe von Messungen gleicher Anker annehmen. Liegt nun der gemessene Wert eines Ankers in einer Toleranz von +/- drei Mikron (Mikrometer) vom Referenzwert, ist seine Funktion gut. Liegt der gemessene Wert weit ausserhalb des Toleranzbereichs, muss der Anker repariert werden.

Nach der Vorprüfung kontrolliert nun der Reguliermitarbeiter die tägliche Gangabweichung mittels Gangkontrollgeräten 53, deren Anzahl zwischen 2 und 10 Geräten liegen kann, und nimmt bei Bedarf gleich die Regulierung vor. Hierbei wird durch ein mit Sensoren ausgestattetes Parkplatzsystem für die Werkstückträger sichergestellt, dass keine Verwechslungen entstehen können. Ist das Uhrwerk in der nötigen Toleranz justiert, geht der komplette Werkstückträger 23 entweder zum Ölen 9 oder direkt zur Montage 3, je nach Uhrwerkmodell.

Auf dem zentralen Fördersystem 6 der Anlage befinden sich etliche RFID - Leser, Weichen, und Umsteller wie an sich bekannt. Das Zusammenspiel dieser Infrastruktur in Verbindung mit der zentralen Steuerung stellt sicher, dass die jeweiligen Werkstückträger 23 je nach Aufgabe zum richtigen Ort hin und zurück finden.

Die Ölstation 9 ist die zentrale Installation der Anlage 1. Um die kompletten Werkstückträger 23 auf der Ölstation 9 zu positionieren und auch wieder zu entladen, wird ein Handlingroboter 55 eingesetzt, der diese auf einem oder mehreren, nur in eine Richtung drehenden Drehtellern 57 in einer vorgegebenen Halterung positioniert (s. Fig. 7 ff.). Der Drehteller 57 ist so aufgebaut, dass sich neben einem oder mehreren Positionierungshalterungen 59 für Werkstückträger 23 auch jeweils pro Werkstückträger 23 eine Wendeeinheit 61 befindet. Der Handlingroboter 55 hat einen Greifer 63, mit dem er den Manipulationsring 35 mit Uhrwerk vom kompletten Werkstückträger 23 demontieren und auf der Wendeeinheit 61 positionieren kann. Diese Wendeeinheit 61 garantiert die ideale Positionierung des Uhrwerks in allen Achsen und kann bei Bedarf das Uhrwerk um 180° drehen, so dass die Rückseite zugänglich ist. Zudem dient sie dem Ölroboter 65 zum präzisen Ölen.

Die genauen Positionen der Bestandteile des Uhrwerks, welche sich auf der auf dem Werkstückträger aufgesetzten Tragplatte 33 in den dafür vorgesehen Vertiefungen 34 befinden, werden von dem sich auf dem Roboterölkopf 69 befindenden 3D-Laserscanner in Verbindung mit Messensoren ausgemessen und bestimmt. Diese Werte werden durch die Steuerungseinheit des Ölroboters verarbeitet und führen die jeweilige Öldüse 81 genauestens an die Ölstelle oder - beispielsweise bei Stosssicherungen - direkt ins Loch des Uhrensteines.

Auf dem Ölroboter 65 ist ein Roboterölkopf 69 installiert. Dieser ist ausgestattet mit Distanzsensoren, 3D-Laserscanner, Kamera, Lichtquelle und Öldosierköpfen, an denen sich verschiedene Formen von Düsen befinden, jeweils abgestimmt auf die Viskosität des Öls oder Fetts. Beispielhaft sind in Fig. 10 sechs Öldosierköpfe 71, ein Laser-Profilscanner 73 zum Bestimmen der Höhe in z-Richtung (senkrecht zur Oberfläche der Trägerplatte 33), eine zentral angeordnet Kamera 75 mit ringförmig die Linse 77 angeordnetem Licht 79 vorhanden. Ein Linienlaser 80 dient dem Scharfstellen der Kamera 75. Zum Einstellen eines Nullpunkts der Höhe (z-Achse) kann am Öldosierkopf ein Referenzstift vorgesehen sein.

Die Düsen 81 der Öldosierköpfe 71 können verschiedene Formen aufweisen, sei es gerade mit einem Loch, gebogen oder mit seitlicher Öffnung. Der Öldosierkopf kann, je nach Ölstelle, auch angewinkelt verwendet werden. Nach erfolgter Ölung wird das Resultat mittels Kamera 75 zur Sicherung überprüft, dass alle Ölstellen geschmiert wurden.

Die Öldosierköpfe 71 dienen jeweils dem Aufbringen eines Schmiermittels an spezifischen Stellen. Ein Öldosierkopf 71 verfügt über ein Schmiermittelreservoir 87. Das Schmiermittel in dem Reservoir 87 gelangt durch das Dosierventil 89 zur Düse 81. Bevorzugt kann der Roboterölkopf 69 um eine Drehachse durch die Kamera 75 gedreht werden, um einen Öldosierkopf 71 in eine optimale Arbeitsposition zu bewegen.

Statt eines Schmiermittels kann ein Öldosierkopf 71 auch ein Epilam enthalten. Insbesondere ist es damit möglich, ein Epilam aufzubringen und das Epilam schnell verdampfen oder trocknen zu lassen. Danach kann im empfindlichen, durch Epilam geschützten Bereich geölt werden und das Epilam verhindert, dass das Schmiermittel in Gebiete diffundiert oder sich ausbreitet, wo ein Schmiermittel unerwünscht ist.

Zum Ölen der Hemmung muss das Uhrwerk angehalten werden. Beim traditionellen Ölen erfolgt dies von Hand. Durch den Manipulationsring 35 und eine automatisch gesteuerte Vorrichtung, die aus den fast gleichen Komponenten besteht wie die Aufziehstation (Aufzieheinheit) 37, erfolgen Herausziehen und Hineindrücken der Krone 43 des Uhrwerks automatisch beim Ölen. Dabei wird die Krone von der Vorrichtung gemäss den jeweiligen Uhrwerkangaben durch horizontales Herausziehen in die vorgegebene Position gebracht. Durch den dadurch aktivierten Sekundenstopp steht das Uhrwerk still. Dann wird das Hemmungsrad geölt, die Krone wieder hineingedrückt, das Uhrwerk einige Zehntelsekunden laufen gelassen, die Krone erneut herausgezogen und das Hemmungsrad abermals geölt. Dieser Prozess wird mehrmals wiederholt, um eine gute Verteilung des Öls auf dem Hemmungsrad und den Ankerpaletten sicherzustellen.

Der Ölroboter muss in vorgegebenen Intervallen auf die Düsenreinigungs- und Prüfstation 85 umschwenken. Auf dieser werden die Düsen 81 in Epilam getaucht, die Düse auf einem Tuch und mittels drehender Bürsten gereinigt. Danach werden auf einem Prüffeld einige Testölpunkte abgesetzt, um die Funktionalität zu testen.

Im Hinblick auf die einzuhaltende Präzision der Bewegungen insbesondere der Roboter der Öleinheit 9 wird die Anlage in einer Umgebung mit konstanter Temperatur betrieben.

Die Werkstückträger werden, wenn sie nicht benutzt werden oder die Anlage abgeschaltet ist, in eine geschützte Position gefahren, um u.a. Staubablagerugnen zur vermeiden.

### Details Aufzieheinheit (s. Fig. 23 - 25)

Wenn der Werkstückträger 23 vor den Positionssensoren (nicht abgebildet) ankommt (Fig. 24), dreht der pneumatische Drehantrieb 39 den Motortragarm 91 und den Gleichstrommotor 41 um 90° gemäss Pfeil 93. Die Aufzugszange 47 befindet sich dann in der gleichen Achse wie die Krone 43 des Uhrwerks. Der lineare Schrittmotor (Linearmotor) 45 kann dann die Aufzugszange 47 in Richtung der Krone 43 bewegen.

Wenn die Krone 43 den inneren Anschlag 95 der Aufzugszange 47 berührt, schließt sich die Spannzange 97 auf der Krone 43 durch die kombinierte Wirkung der Konen 98 und 99, die jeweils an der Aufzugszange 47 und der Spannzange 97 angeordnet sind.

Wenn sich das Ende des induktiven Endlagensensors 101 in einem definierten Abstand zum Aufzugsring 103 befindet, der fest mit dem inneren Anschlag 95 verbunden ist, stoppt der Linearmotor 45 und der Gleichstrommotor 41 schalten sich ein, um die Aufzugssequenz der Krone des Uhrwerks zu starten (etwa 40 Umdrehungen bei einer Geschwindigkeit von 1 bis 1,5 Umdrehungen pro Sekunde).

Wenn die Aufziehsequenz der Krone 43 des Uhrwerks beendet ist, stoppt der vom Computersystem gesteuerte Gleichstrommotor 41 und der Linearmotor 45 bewegt die Aufzugszange 47 von der Krone 43 weg. Zunächst bleiben der innere Anschlag 95 und die Spannzange 97 unter der Wirkung der Rückholfeder 105 in Kontakt mit der Krone 43, während sich die Konen 98 und 99 voneinander trennen und die Spannzange 97 sich öffnet. Sobald die Spannzange 97 geöffnet ist, fahren die Aufzugszange 47 und die Spannzange 97 gemeinsam in die Ausgangsposition zurück, die durch die Steuerung des Linearmotors 45 definiert wird. Dieser stoppt dann und der pneumatische Drehantrieb 39 dreht den Motortragarm 91 mit Gleichstrommotor 41 zurück um 90°, um die Aufzieheinheit 37 wieder in ihre Ausgangsposition zu bringen.

Der Werkstückträger 23 kann dann seinen Weg fortsetzen, während der nächste Werkstückträger 23 seinerseits vor den (nicht dargestellten) Positionssensoren ankommt.

### Weitere Vorteile und Eigenschaften des Ausführungsbeispiels

Die vorgestellte Anlage erfüllt u.a. die folgenden Vorgaben:
- Ein Uhrwerk zu montieren und zu regulieren im Rahmen einer Instandsetzung und dabei bei Instandsetzung sicherzustellen, dass alle in einer Uhr befindlichen Bestandteile, welche nicht ausgewechselt werden müssen, wieder in dasselbe Uhrwerk montiert werden.
- Uhrwerke unterschiedlicher Bauart gleichzeitig in Serie zu montieren, insbesondere durch die Verwendung von Tragplatten, die jeweils genau an das Kaliber (namentlich die äussere Abmessung der Bestandteile) eines Uhrwerks angepasst sind, und durch Manipulationsringe, deren innere Öffnungen jeweils genau an das Kaliber angepasst sind, aber auf einem einheitlichen Träger (Stutzen 36) aufgelegt werden können.
- Modulare Anlage mit zentraler Ölstation zur Montage und Instandsetzung von Uhrwerken, die es erlaubt, Uhrwerke unterschiedlicher Bauart gleichzeitig in Serie zu montieren und dabei bei der Verwendung bei Instantsetzung sicherstellt, dass alle in einer Uhr befindlichen Bestandteile, welche nicht ausgewechselt werden müssen, wieder in dasselbe Uhrwerk montiert werden.
- Eine lückenlose Verfolgung der Uhrwerke und Ihrer Bestandteile, indem die Anlage eine zentrale programmierte Steuerungseinheit besitzt und alle Werkstückträger und Körbchenträger jeweils mit einen RFID ausgezeichnet sind, damit man jederzeit feststellen kann, wo sich diese Träger befinden, welche Arbeiten bereits ausgeführt wurden und wo sie als nächstes hinmüssen, und indem Leseeinheiten an allen Ein- und Ausgängen, vor sämtlichen Weichen des Fördersystems, an den Arbeitsstationen vor und nach der Montage, sowie bei der Gangkontrolle am Regulierplatz positioniert werden. Die Anlagenprogrammierung erkennt, welcher Körbchenträger zu welchem Werkstückträger gehört, und positioniert ersteren entsprechend. Sie zeigt auch auf, in welcher Zeitspanne welche Station montiert, wo Engpässe entstehen können, und steuert die individuellen Geräte der Anlage. Gleichzeitig speist sie die Bildschirme an den Arbeitsplätzen mit uhrwerkspezifischen Informationen zur Montage oder Regulierung und mit Informationen über die durch Kontrollgeräte gewonnen Fehlerbeurteilungen.
- Eine automatisierte Öleinheit in Form eines Ölroboters, der über einen Roboterkopf verfügt, an dem mehrere Öldosierköpfe mit verschiedenen Schmiermitteln und unterschiedlichen Düsen befestigt sind, die es erlauben, ein Uhrwerk und die sich auf einer Werkstückträger-Tragplatte befindenden Bestandteile sowie die Hemmung dank einer automatischen Vorrichtung zum Ziehen und Drücken der Krone in der erforderlichen Präzision zu fetten und zu ölen.
- Steuern des Ölroboter durch die zentrale Steuerung, so dass jeweils unterschiedliche Uhrwerke nacheinander und ohne Neueinrichtung geölt werden können.
- Optimales Bereitstellen von Körbchen und Werkstückträger mit der richtigen Trägerplatte und passendem Manipulationsring: Ein Montageplatz ist mit zwei unabhängigen Fördersystemen ausgestattet. Das obere, erhöhte Fördersystem für die Körbchenträger ist zusätzlich mit einer Positionierungseinheit ausgestattet. Diese detektiert automatisch mittels Lasermessung und Sensoren, dass der Werkstückträger vom unteren Band manuell bis zum Anschlag vor der Montagearbeiterin positioniert wurde. Danach wird die Positionierungseinheit mittels Totmannschalter mit beiden Händen ausgelöst und durch ein Kolben- und Ventilsystem mit mehreren Achsen der Körbchenträger vor der Montagemitarbeiterin in einer gewünschten Schräglage hinter dem Werkstückträger positioniert. Das Entnehmen und die visuelle Erkennung der Bestandteile werden dadurch wesentlich erleichtert.
- Für eine automatisierte Montage, insbesondere einschliesslich Schmierung, geeignete Anordnung der Bestandteile einer Uhr: Der Werkstückträger auf dem unteren Fördersystem des Montageplatzes besitzt eine aufgesetzte uhrwerkspezifische Tragplatte, in der die Bestandteile eines Uhrwerks je nach zu ölender Stelle präzise durch den Montagearbeiter in vorgesehene, an die Bestandteile angepasste Fassungen positioniert werden können, damit sie automatisch geölt werden. Zudem ist mittig ein rohrähnlicher Werkhalter vorhanden, auf dem ein im Aussendurchmesser immer gleich grosser Montagering eingeklickt werden kann, welcher auf der Aussenseite mit je vier präzisen Einschnitten versehen ist. In diesem ist die Grundplatte (Werkplatte) eines beliebigen Uhrwerks mit den jeweiligen, für das Einschalen ins Uhrengehäuse nötigen Schrauben befestigt, wodurch die exakte Positionierung des Uhrwerks fürs automatische Ölen gewährleistet ist und dieses mittels eines Greifers während des Ölens automatisch gedreht werden kann.
- Zuverlässige, automatisierte Kontrolle des Bearbeitungszustands der Uhrwerke: Auf dem unteren Fördersystem ist nach dem Montageplatz ein visuelles Kontrollgerät installiert, welches gleichzeitig Uhrwerk und Tragplatte fotografiert und mittels künstlicher Intelligenz kontrolliert, ob alle Bestandteile am richtigen Ort platziert sind und keine Beschädigungen aufweisen.
- Prüfen von Spirale und Unruh: Mittels einer grossen Anzahl von Aufnahmen pro Sekunde wird ermittelt, ob die Amplitude der Unruh die geforderte Minimum-Gradzahl erreicht. Gleichzeitig stellt ein Gerät dank verschiedenen visuellen Abstandsmessungen der Spiralwindungen fest, ob die Spirale fehlerhaft ist (zum Beispiel dezentriert, nicht flach, konkav, konvex). Tritt ein solcher Fehler auf, wird dieser an die Steuerung gemeldet und dem Regleur zeitgleich mit dem Erscheinen des Uhrwerks am Arbeitsplatz angezeigt.
- Prüfen des verlorenen Wegs: Auf dem Regulierplatz befindet sich ein visuelles Messgerät zur Überprüfung des verlorenen Weges. Dieses stellt mittels optischen Distanzmessungen den Abstand der Ankerpaletten (untere Hebeflächenecke) zum Zentrum der Ankerachse fest. Fällt dieser merklich aus der vorgegebenen Toleranz (z. B. +/-0.003mm), wurden in einer vorherigen Instandsetzung die Ankerpaletten verschoben und müssen durch einen Spezialisten gerichtet werden. Solche Uhrwerke werden automatisch über das zentrale Förderband zu einem Stauplatz für fehlerhafte Uhrwerke geführt.

Aus der vorangehenden Beschreibung sind dem Fachmann Ergänzungen und Abwandlungen zugänglich, ohne den Schutzbereich der Erfindung zu verlassen, der durch die angefügten Ansprüche festgelegt ist. Denkbar ist beispielsweise:
- Die Drehteller 57 sind ausgelegt, in zwei Richtungen zu drehen.
- Die Ölstation ist mit einem Ölroboter statt zweien ausgestattet.
- Es gibt mehr als eine Ölstation.
- Die Anzahl Öldosierköpfe kann je nach Gestaltung des Roboterölkopfs verschieden gewählt werden, z.B. im Bereich von eins bis 10. Andere denkbare Zahlen sind 3, 4, 5, 7, 8, 9, ohne dadurch eine nicht genannte Anzahl auszuschliessen. Grundsätzlich ist die Anzahl Öldosierköpfe von den räumlichen Anforderungen der Ölstellen (Art der Düse) und der Anzahl verschiedener Schmiermittel abhängig.

### Bezugszeichenliste

- 1: Modulare Anlage

- 3: Montagestation
- 4: Regulierstation
- 7: lokale Fördersysteme
- 9: Öleinheitl
- 12: oberes Förderband
- 13: unteres Förderband
- 15: Reinigungskorb / "Körbchen"
- 16: Fach in Reinigungskorb für Uhrwerk
- 17: Körbchenträger
- 18: Ausbuchtung an 16 für Stellwelle mit Krone
- 19: Positionierungseinheit
- 21: Arbeitsfläche (Montageplatz)
- 23: Werkstückträger
- 25: Schiene
- 27: Tor
- 29: Aushöhlungen
- 31: Klemmeinheit
- 32: Pufferelement
- 33: Bestandteiltragplatte
- 34: Vertiefung (Aufnahme von Bestandteil)
- 35: Manipulationsring
- 36: Stutzen
- 37: Aufzieheinheit
- 39: pneumatische Drehantri
- 41: Gleichstromaufzugsmotor
- 42: Stellwelle
- 43: Krone (von Uhrwerk)
- 44: Werkplatte
- 45: Linearmotor
- 47: Aufzugszange
- 49: 1. Messgerät: Amplitude, Spirale
- 51: 2. Messgerät
- 53: Gangkontrollgeräte
- 55: Handlingroboter
- 57: Drehteller
- 59: Positionierungshalter
- 61: Wendeeinheit
- 63: Greifer
- 65: Ölroboter
- 69: Roboterölkopf
- 71: Öldosierkopf
- 73: Laser-Profilscanner
- 75: Kamera
- 77: Linse
- 79: Ringlicht um 77 herum
- 80: LInienlaser
- 81: Düsen
- 85: Düsenreinigungs- und Prüfstation
- 87: Schmiermittelreservoir
- 89: Dosierventil
- 91: Motortragarm
- 93: Pfeil: Bewegung
- 95: Innerer Anschlag
- 97: Spannzange
- 98: Konus
- 99: Konus
- 101: induktiver Endlagensensors
- 103: Aufzugsring
- 105: Rückholfeder

## Patentansprüche

1. Modulare Anlage (1) zur Montage und Instandsetzung von Uhrwerken, **dadurch gekennzeichnet,**
- **dass** sie mindestens eine zentrale Ölstation (9) zum Ölen von Teilen eines Uhrwerks umfasst,
- **dass** sie mindestens einen Montageplatz (3) aufweist mit einem Aufenthaltsplatz, bevorzugt einem Sitzplatz, für eine Person,
- **dass** die zentrale Ölstation für eine vollautomatische Funktion mit mindestens einem Roboter (65) ausgestattet ist, so dass sämtliche geforderten Ölstellen eines Uhrwerks oder Bestandteilen des Uhrwerks in der Ölstation schmierbar sind; und
- **dass** ein zentrales Fördersystem die Montageplätze und die zentralen Ölstationen miteinander verbindet und bevorzugt eine Abzweigung aufweist, sodass die Aussonderung fehlerhafter Uhrwerke möglich ist,
um Uhrwerke unterschiedlicher Bauart gleichzeitig in Serie montieren und automatisiert ölen zu können.

2. Modulare Anlage (1) gemäss Anspruch 1, **dadurch gekennzeichnet, dass** der Werkstückträger (23, 33) ausgebildet ist, das Uhrwerk und die vom Uhrwerk für die Bearbeitung entfernte und wieder in das Uhrwerk einzusetzenden Bestandteile aufzunehmen, bevorzugt mit an die Einzelteile jeweils angepassten Fassungen (34), so dass sichergestellt ist, dass alle Teile eines Uhrwerks wieder eingesetzt sind, wenn sich keine Einzelteile mehr auf dem Werkstückträger befinden und bevorzugt die Einzelteile in den angepassten Fassungen mit einem Schmiermittel versehbar sind.

3. Modulare Anlage (1) gemäss Anspruch 2, **dadurch gekennzeichnet, dass** wenigstens eine (34) Fassung für ein Bestandteil eines Uhrwerks so ausgelegt ist, dass das Bestandteil mit einer derartigen Kraft durch mindestens eines von Reibung, Formschluss und Wirkung einer Feder gehalten ist, dass ein Schmiermittel auf das Bestandteil in der Fassung aufgebracht werden kann, ohne dass das Bestandteil durch das Schmiermittel aus der Fassung entnehmbar ist.

4. Modulare Anlage (1) gemäss einem der Ansprüche 1 bis 3, **dadurch gekennzeichnet, dass** an dem Montageplatz (3):
- ein erstes, erhöhtes Fördersystem (12) im Zentrum des Montageplatzes für den Transport von Körbchenträgern (17), die zum Transport je eines Reinigungskorbs (15) für Bestandteile jeweils eines Uhrwerks ausgelegt sind, vorhanden ist und
- ein zweites, tiefer liegendes Fördersystem (13) für Werkstückträger (23, 33) , die zur wenigstens teilweise geordneten Aufnahme der Bestandteile jeweils eines Uhrwerks ausgelegt sind, vorhanden ist,
- - wobei das tieferliegende Fördersystem aussen relativ zum erhöhten Fördersystem angeordnet ist, so dass sich das äussere Fördersystem zwischen dem Aufenthaltsplatz und dem innere Fördersystem befindet,
- - das erhöhte Fördersystem mit einer ersten Positionierungseinheit für die Körbchenträger ausgestattet ist,
- - die erste Positionierungseinheit eingerichtet ist, dass ein Körbchenträger aus dem erhöhten Fördersystem zum Aufenthaltsplatz hin herausfahrbar und um einen Winkel, bevorzugt im Bereich 15° bis 55°, weiter bevorzugt 20° bis 45°, schwenkbar ist, um einen Zugriff auf Teile in einem Reinigungskorb auf dem Körbchenträger und eine visuelle Kontrolle der Uhrwerk-Bestandteile im Reinigungskorb auf dem Körbchenträger zu erleichtern.

5. Modulare Anlage (1) gemäss Anspruch 4, **dadurch gekennzeichnet, dass** die Positionierungseinheit für die Montage bevorzugt mit einer Kontrolleinheit für die Kontrolle von Uhrwerk und Werkstückträger nach der Montage versehen ist und die Kontrolleinheit eingerichtet ist festzustellen, dass alle Teile pro Arbeitsschritt wie vorhergehend festgelegt im Uhrwerk richtig montiert oder auf der Tragplatte (33) positioniert sind.

6. Modulare Anlage (1) gemäss einem der Ansprüche 1 bis 5, **dadurch gekennzeichnet, dass** sie eine zentrale programmierte Steuerungseinheit umfasst und alle Werkstückträger und Körbchenträger jeweils mit einer RFID-Markierung versehen sind und Leseeinheiten für die RFID-Markierungen an allen Eingängen, Ausgängen und Weichen der Fördersysteme, und an den Fördersystemen am Eingang in und am Ausgang aus den Arbeitsstationen, wie den Montageplätzen, vorhanden sind, so dass durch die Steuerungseinheit feststellbar ist, wo sich ein Werkstückträger (23, 33) oder eine Körbchenträger (17, 15) befindet, welche Arbeiten an einem Satz von Bestandteilen, der mit einem Träger bewegt wird, bereits ausgeführt wurden und wohin der Werkstückträger bzw. Körbchenträger bewegt werden muss.

7. Modulare Anlage (1) gemäss einem der Ansprüche 1 bis 6, **dadurch gekennzeichnet, dass** sie mindestens einen Regulierplatz (4) aufweist, bevorzugt mit wenigstens einer der folgenden Einrichtungen:
a) einer automatischer Aufzugseinheit (37) für ein Uhrwerk,
b) eine Vorkontrolleinrichtung für die Amplitude der Schwingung einer Unruh und
c) einer Kontrolleinheit für den verlorenen Weg der Hemmung eines Uhrwerks.

8. Modulare Anlage (1) gemäss einem der Ansprüche 1 bis 7, **dadurch gekennzeichnet, dass** wenigstens eine der wenigstens einen zentralen Ölstation (9) umfasst:
- wenigstens eine Uhrwerkwendeinheit (61), bevorzugt mindestens zwei, eingerichtet zum Wenden eines in der Uhrwerkwendeeinheit gehaltenen Uhrwerks, so dass durch das Wenden wahlweise die Vorderseite oder die Rückseite des Uhrwerks von oben zugänglich ist, wobei die Uhrwerk-Wendeinheit bevorzugt auf einem Drehteller (57) angeordnet ist;
- einem wenigstens 3-achsigen Ölroboter (65) mit speziellem Roboterölkopf (69), der mindestens eine Öldosiereinheit (71), bevorzugt mindestens drei, vier oder sechs mit steigender Bevorzugung, umfasst, wobei jede Öldosiereinheit (71) eingerichtet ist, ein Schmiermittel auszubringen, so dass je Öleinheit ein Schmiermittel auf jeweils spezifische Art an Ölstellen an Uhrwerk und Bestandteilen aufbringbar ist,
- eine Handlingeinrichtung (55), eingerichtet zur Positionierung von einem der Werkstückträger (23, 33) und zur Positionierung eines Uhrwerks auf der Uhrwerkwendeinheit (61);
so dass ein Uhrwerk, bevorzugt zusätzlich andere Teile eines Uhrwerks, an genau vorgegebenen Stellen mit einem vorgegebenen Schmiermittel versehen werden kann.

9. Modulare Anlage (1) gemäss Anspruch 8, **dadurch gekennzeichnet, dass** die Ölstation (9) einen Drehteller (57) umfasst, auf dem
- wenigstens eine Uhrwerkwendeeinheit (61), bevorzugt mindestens zwei Uhrwerkwendeeinheiten (61), angeordnet ist und
- wenigstens eine Werkstückträgerhalterung 59), bevorzugt eine Anzahl Werkstückträgerhalterungen gleich der Anzahl Uhrwerkwendeeinheiten am Drehteller, angeordnet sind,
um wenigstens einen Teile eines Uhrwerks tragenden Werkstückträger (23, 33), bevorzugt mehr als einen solchen Werkstückträger gleichzeitig, aufnehmen und dem Ölroboter (65) verfügbar zu machen.

10. Modulare Anlage (1) gemäss einem der Ansprüche 8 bis 9, **dadurch gekennzeichnet, dass** der Ölroboter (65) ausgelegt ist, relativ zu einem Werkstück mit einer Abweichung von höchstens 0,05 mm, bevorzugt von höchstens 0,02 mm und weiter bevorzugt von höchstens 0,01 mm positioniert zu werden.

11. Modulare Anlage (1) gemäss einem der Ansprüche 1 bis 10, **dadurch gekennzeichnet, dass** der Werkstückträger (23, 33) mit einer Manipulationsringaufnahme (36) für einen Manipulationsring (35) versehen ist und mindestens ein Manipulationsring vorhanden ist, dessen Umfang an die Manipulationsringaufnahme angepasst ist, so dass der Manipulationsring in der Manipulationsringaufnahme gehalten ist, und jeder Manipulationsring eine Aufnahme für ein Uhrwerk eines vorgegebenen Kalibers aufweist, so dass Uhrwerke verschiedenen Kalibers in der Manipulationsringaufnahme einsetzbar und durch ein Greifinstrument manipulierbar sind, das für den Umfang des mindestens einen Manipulationsring ausgelegt ist, bevorzugt mit einer Ortsungenauigkeit von höchstens 0,05 mm, weiter bevorzugt von höchstens 0,02 mm und noch weiter bevorzugt von höchstens 0,01 mm.

12. Modulare Anlage (1) gemäss einem der Ansprüche 1 bis 11, **dadurch gekennzeichnet, dass** in einem Arbeitsbereich des Ölroboters (65) eine Aufzieheinheit (37) vorhanden ist, die eingerichtet ist, die Krone eines Uhrwerks herauszuziehen und einzudrücken, um die Krone in den Aufziehzustand zu bringen und in einen Zustand des Stillstands des Uhrwerks zu versetzen, und einen Aufziehvorgang derart durchzuführen, dass die Hemmung des Uhrwerks in verschiedene Stellungen versetzbar ist und in diesen Stellung durch den Ölroboter mit einem Schmierstoff an Stellen versehbar ist, die nur in bestimmten Zuständen der Hemmung einer Schmierung zugänglich sind.

13. Modulare Anlage (1) gemäss einem der Ansprüche 1 bis 12, **dadurch gekennzeichnet, dass** die automatische Aufzieheinheit (37) mit einem Schwenkarm und einer Aufzugszange (47) ausgestattet ist, um die Krone (43) eines Uhrwerks zu erfassen, festzuhalten und gemäss Information in der RFID-Markierung bis zum gewünschten Vollaufzug aufzuziehen, wobei die Aufziehgeschwindigkeit variierbar ist.

14. Modulare Anlage (1) gemäss einem der Ansprüche 1 bis 13, **dadurch gekennzeichnet, dass** der Ölroboter (65) über eine Düsenreinigungsanlage (85), bevorzugt mit einer Einrichtung zum Test-Ölen, verfügt, so dass der Ölroboter (65) sich selbst reinigen kann und bevorzugt eine Testölung durchführen kann, um örtliche und volumenmässige Präzision der Schmiermittelausgabe sicherzustellen und bevorzugt überprüfen zu können.

15. Modulare Anlage (1) gemäss einem der Ansprüche 7 bis 14, **dadurch gekennzeichnet, dass** der Regulierplatz ein visuelles Amplitudenmessgerät umfasst, welches ausgelegt ist, optische Aufnahmen einer Unruhe und einer mit der Unruhe gekoppelten Spirale eines Uhrwerks mit einer Anzahl pro Sekunde aufzunehmen, die mindestens das 2fache, bevorzugt mindestens das 4fache und weiter bevorzugt mindestens das 8fache der Sollschwingungsfrequenz der Unruhe beträgt, so dass die Amplitude der Schwingung der Unruhe aus den Aufnahmen bestimmbar ist und aus den Aufnahmen der Spirale der Zustand der Spirale bestimmbar ist.

16. Modulare Anlage (1) gemäss einem der Ansprüche 1 bis 15, **dadurch gekennzeichnet, dass** eine Aufzieheinheit (37) vorhanden ist, die eine an einem Aufzugsmotor (41) angebrachte Zangeneinheit (47) aufweist, die an einer Schwenkeinheit (91) angebracht ist, so dass die Drehachse der Zangeneinheit (47) auf die Drehachse einer Krone (43) auf einem Werkstückträger (23) ausrichtbar ist, und dass die Zangeneinheit ausgebildet, durch Aufschieben auf die Krone (43) in mechanische Verbindung mit der Krone gebracht zu werden, so dass die Krone (43) durch den Aufzugsmotor (41) über die Zangeneinheit in eine -Drehbewegung versetzbar und das Uhrwerk aufziehbar ist.
